# EUROPÄISCHE PATENTSCHRIFT

(11) **EP 2 949 235 B1**
(45) Veröffentlichungstag und Bekanntmachung des Hinweises auf die Patenterteilung: **26.07.2017**
(21) Anmeldenummer: 15168590.6
(22) Anmeldetag: 21.05.2015
(51) Int. Cl.: A43C 11/24, A43B 23/24, A43B 3/24, A43B 3/12

(54) **EINRICHTUNG ZUM VERZIEREN EINES SCHUHS ODER EINES MENSCHLICHEN, MIT EINEM SCHUH BEKLEIDETEN FUSSES**
DEVICE FOR DECORATING A SHOE OR A HUMAN FOOT WEARING A SHOE
DISPOSITIF DESTINÉ À DÉCORER UNE CHAUSSURE OU UN PIED HUMAIN HABILLÉ D'UNE CHAUSSURE

(30) Priorität: 26.05.2014 DE 102014107397
(43) Veröffentlichungstag der Anmeldung: 02.12.2015
(73) Patentinhaber: Pfaff, Tatjana, 66133 Saarbrücken (DE)
(72) Erfinder: Pfaff, Tatjana, 66133 Saarbrücken (DE)
(74) Vertreter: Patentanwälte Bernhardt / Wolff Partnerschaft mbB

(56) Entgegenhaltungen:
- WO-A1-2008/003771
- FR-A- 419 019
- GB-A- 2 416 663
- US-A1- 2006 156 586
- US-A1- 2012 304 499

## Beschreibung

Die Erfindung betrifft eine Einrichtung zum Verzieren eines Schuhs oder eines menschlichen, mit einem Schuh bekleideten Fußes, die ein zur Anordnung über dem Spann des Fußes vorgesehenes Verzierglied sowie ein Haltemittel für das Verzierglied aufweist, wobei das Haltemittel ein zur Anordnung unter einer Sohle des Schuhs vorgesehenes Sohlenhalteglied und ein zur Anordnung dorsal hinter der Ferse des Fußes vorgesehenes Fersenhalteglied umfasst, das zumindest einen Riemen aufweist oder durch einen Riemen gebildet ist, wobei das Verzierglied, das Sohlenhalteglied und das Fersenhalteglied je zwei Endabschnitte aufweisen, von denen jeweils einer zur Anordnung im Bereich der Ferse auf der Distalseite des Fußes und einer zur Anordnung im Bereich der Ferse auf der Proximalseite des Fußes vorgesehen ist und ein einen Gegenhalter aufweisendes Mittel zur Verbindung der distalseitig anzuordnenden Endabschnitte sowie ein einen weiteren Gegenhalter aufweisendes Mittel zur Verbindung der proximalseitig anzuordnenden Endabschnitte vorgesehen sind.

Eine solche aus GB 2 416 663 A bekannte Einrichtung zum Verzieren eines Schuhes weist zur Anordnung auf der Proximal- und der Distalseite des Fußes Halteringe auf, an denen Endabschnitte eines Verzierglieds, eines Sohlenhalteglieds sowie eines Fersenhalteglieds befestigt sind. Das Verzierglied umfasst zwei Riemen, deren jeweiliges eine Ende an einem der Halteringe befestigt ist und deren jeweiliges andere Ende mit zueinander passenden Druckknöpfen versehen ist, damit sich die Riemen zum Schließen des Verzierglieds miteinander verbinden lassen.

WO 2008/003771 beschreibt eine Einrichtung zur Befestigung eines Schuhs am Fuß, die drei Riemen umfasst, die über zwei Ringe miteinander verbunden sind. Ein Riemen, der über der Ferse des Fußes anzuordnen ist, ist mit einer Schnalle versehen, damit sich die Einrichtung öffnen und schließen und damit der Schuh an- und ausziehen lässt.

FR 419019 (A) beschreibt einen Sporn für Reitstiefel.

Durch Benutzung ist es bekannt, Schuhe mit Ansteckern oder dergleichen zu versehen, um das Aussehen der Schuhe zu verändern. So sind beispielsweise für Schuhe der Marke "Crocs" Pins erhältlich, die sich auf den Schuhen befestigen lassen, um diese zu verzieren.

Ferner ist es bekannt, mit Sandalen bekleidete Füße mit Schmuck, beispielsweise Ringen oder Ketten, zu verzieren.

Der Erfindung liegt die Aufgabe zugrunde, eine Verziereinrichtung der eingangs genannten Art zu schaffen, bei der das Verzierglied auf einfache Art und Weise austauschbar ist.

Erfindungsgemäß wird diese Aufgabe dadurch gelöst, dass jeder der Endabschnitte des Verzierglieds mit je einem der Gegenhalter lösbar verbindbar ist, sodass das Verzierglied in der Verziereinrichtung austauschbar ist.

Vorteilhaft kann die Verziereinrichtung an zu tragende Kleidung angepasst werden, indem das Verzierglied und nicht die ganze Einrichtung ausgetauscht wird.

Ferner lässt sich mit der Verziereinrichtung grundsätzlich jede Art von Schuhen schmücken. Beispielsweise lassen sich mit der Verziereinrichtung Pumps, insbesondere mit Plateau-Absatz oder mit Pfennig-Absatz, Sling- oder Riemchenpumps, High Heels, mit einem Schaft versehene Kinder-, Damen- oder Herrenschuhe, insbesondere Schlupf-, Schnür- oder Schnallenschuhe, ferner Sandalen, Clogs oder Stiefel versehen.

Die Verziereinrichtung lässt sich am Schuh bzw. am Fuß anordnen, indem zunächst das Sohlenhalteglied unter der Sohle angeordnet wird derart, dass seine beiden Endabschnitte von den gegenüberliegenden distal- bzw. proximalseitigen, d.h. fußaußen- bzw. fußinnenseitigen, Sohlenränder vorstehen. Anschließend wird das Fersenhalteglied über einen Außenhinterteil eines Schafts des Schuhs oder, sofern der Schuh, wie z.B. bei einer eine Sandale oder einem Clog, keinen Schaft aufweist, über die Ferse gelegt. Danach wird das Verzierglied über den Spann geführt und die Endabschnitte miteinander verbunden. Die Verziereinrichtung kann an einem geschlossenen Schuh angeordnet werden, bevor oder nachdem er angezogen worden ist. Bei einem offenen Schuh, insbesondere bei einer Sandale, wird die Verziereinrichtung zweckmäßigerweise angelegt, nachdem sie angezogen worden ist.
Mittels des Verzierglieds kann das Aussehen des Schuhs bzw. des Fußes mit wenigen Handgriffen verändert werden.

Die Erfindung erweist sich als besonders vorteilhaft, wenn das Verzierglied in der Verziereinrichtung veränderbar und/oder austauschbar ist, um es z.B. an zusammen mit der Verziereinrichtung zu tragende Kleidung anzupassen. Zweckmäßigerweise ist zumindest das Verzierglied von dem genannten Haltemittel vollständig lösbar. Die Verziereinrichtung kann mehrere, gegeneinander austauschbare Verzierglieder umfassen.
Alternativ oder ergänzend dazu kann vorgesehen sein, dass das Verzierglied einen Trägerabschnitt umfasst, der zur Aufnahme zumindest eines Verzierelements eingerichtet ist, wobei der Trägerabschnitt vorzugsweise mit zumindest einem Mittel zur lösbaren Befestigung des Verzierelements versehen ist. Zum Verändern des Aussehens der Verziereinrichtung lässt sich das zumindest ein Verzierelement austauschen. Es versteht sich, dass die Verziereinrichtung dazu mehrere, gegeneinander austauschbare Verzierelemente umfassen kann.

Zweckmäßigerweise weisen das Verzierglied oder/und das Haltemittel zumindest einen Riemen auf oder sind durch einen Riemen gebildet.

In einer Ausgestaltung der Erfindung ist zur Anpassung der Verziereinrichtung an unterschiedliche Schuh- bzw. Fußgrößen zumindest die Länge des Fersenhalteglieds, ggf. ferner die Länge des Sohlenhalteglieds und/oder die Länge des Verzierglieds, verstellbar. Vorteilhaft kann die Verziereinrichtung dadurch für unterschiedlich geformte Schuhe bzw. Füße verwendet werden. Wird sie auf den jeweiligen Schuh bzw. Fuß angebracht, wird die Länge des Fersenhalteglieds so eingestellt, dass die Verziereinrichtung passt.
Ein Mittel zur Verstellung der Länge des Fersenhalteglieds, ggf. ein Mittel zur Verstellung Länge des Sohlenhalteglieds oder des Verzierglieds, umfasst vorzugsweise einen Klettverschluss, eine Schnalle, ein elastisches Band, magnetische Haltemittel, einen Knopf und ein zur Aufnahme des Knopfes vorgesehenes Knopfloch und/oder einen Druckknopf. Ferner könnte das Fersehalteglied, das Sohlenhalteglied und/oder das Verzierglied durch jeweils zwei miteinander verknotbare Riemen gebildet sein. Die jeweilige Länge lässt sich dann durch die Auswahl der Anordnung des jeweiligen Knotens festlegen.

In einer besonders bevorzugten Ausführungsform der Erfindung umfassen das Verbindungsmittel für die distalseitig anzuordnenden Endabschnitte und/oder das Verbindungsmittel für die proximalseitig anzuordnenden Endabschnitte zumindest einen Gegenhalter, an dem sich zumindest einer der Endabschnitte befestigen lässt. Der Gegenhalter ist zweckmäßigerweise durch einen Ring oder einen Rahmen gebildet, durch den sich die Endabschnitte zu ihrer Befestigung hindurchführen lassen.

Zur Befestigung der Endabschnitte an dem Gegenhalter ist der zumindest eine, zur Befestigung an dem Gegenhalter vorgesehene Endabschnitt mit im Abstand voneinander angeordneten, gegenseitig miteinander verbindbaren Verbindungselementen versehen.
Ein zwischen den beiden Verbindungselementen gebildeter Halteabschnitt des Endabschnitts lässt sich zur Bildung einer Verbindung um den Gegenhalter legen und in dieser Position durch Verbindung der Verbindungselemente miteinander an dem Gegenhalter befestigen.

Die Verbindungselemente sind in der bevorzugten Ausführungsform durch einen Druckknopf gebildet. Sie können aber auch durch andere Verbindungselemente, bspw. ineinander greifende Haken und Ösen, einen Klettverschluss, Nieten, magnetische Haltemittel und/oder einen Knopf mit einem zur Aufnahme des Knopfes vorgesehenen Knopfloch. Ferner könnten die Endabschnitte, beispielsweise wenn sie als Riemen ausgebildet sind, an dem Gegenhalter festknotbar sein.

Die Erfindung wird nachfolgen anhand von Ausführungsbeispielen und den beigefügten Zeichnungen, die sich auf die Ausführungsbeispiele beziehen, näher erläutert. Es zeigen:
- Fig. 1: eine erfindungsgemäße Verziereinrichtung und einzelne Teile davon in verschiedenen Ansichten,
- Fig. 2: die erfindungsgemäße Verziereinrichtung nach Fig. 1, angeordnet an einem Schuh, und
- Fig. 3: die erfindungsgemäße Verziereinrichtung nach Fig. 1, angeordnet an einem mit einer Sandale bekleideten Fuß.

Eine in Fig. 1 gezeigte Verziereinrichtung weist ein Verzierglied 1 sowie ein Mittel zum Halten des Verzierglieds an einem Schuh oder Fuß auf, das ein Sohlenhalteglied 2 und ein Fersenhalteglied 3 umfasst. Das Verzierglied 1, das Sohlenhalteglied 2 und Fersenhalteglied 3 sind an ihren jeweiligen Endabschnitten 11,12,21,22,31,32 mittels zweier Ringe 40,41 miteinander verbunden.
Die Endabschnitte 21,22,31,32 des Sohlenhalteglieds 2 und ein Fersenhalteglieds 3 sind an den Ringen 40,41 durch Nieten 23,24,33,34 befestigt, die die Endabschnitte 21,22,31,32 in einer Position halten, in der sie um den jeweiligen Ring 40,41 gelegt sind.
Wie näher in Fig. 1b und 1d gezeigt ist, ist das Fersenhalteglied 3 ist durch zwei, mit gegenseitige aneinander haftenden Klettbändern 37,38 versehenen Riemen 35,36 gebildet. Zur Verstellung der Länge Fersenhalteglieds 3 werden die Klettänder 37,38 in unterschiedlichen Position zueinander angeordnet.

Wie insbesondere Fig. 1c zu entnehmen ist, ist das Verzierglied 1 an seinen Endabschnitten 11,12 mit Druckknöpfen 13,14 versehen, deren jeweilige Druckknopfteile im Abstand von einander angeordnet sind. Um das Verzierglied 1 mit dem Haltemittel zu verbinden, werden die Endabschnitte 11,12 durch die Ringe 40,41 geführt, mit zwischen den Druckknöpfen 13,14 gebildeten Halteabschnitten 15,16 um die Ringe 40,41 gelegt und die Druckknöpfe 13,14 geschlossen (vgl. in Fig. 1 a gezeigte Position).

In Fig. 2 ist gezeigt, wie sich die Verziereinrichtung an einen Schuh 100 anlegen lässt. Zunächst wird das Sohlenhalteteil 2 unter einer Sohle vor einem Absatz des Schuhs 100 angeordnet (Fig. 2b), danach das Verzierglied 1 über einem Teil des Schaft des Schuhs 100 angeordnet, der zum Überdecken eines Fußspanns vorgesehenen ist, und durch Schließen der Druckknöpfe 13,14 das Verzierglied 1 mit den Ringen 40,41 verbunden (Fig. 2c). Anschließend werden die Riemen 35,36 des Fersenhalteglieds 3 so gespannt, dass die Verziereinrichtung fest auf dem Schuh 100 sitzt und in dieser Position unter Verbindung der Klettbänder 37,38 miteinander verbunden (Fig. 2d).

In Fig. 3 ist die Anordnung der erfindungsgemäßen Verziereinrichtung an einem Fuß gezeigt, der eine Flipflop-Sandale zeigt, die an dem Fuß lediglich über einen Halteriemen 201 befestigt ist, der über die Zehen greift. Wie Fig. 3 zu entnehmen ist, wird das Sohlenhalteteil 2 unter der Sohle der Flipflop-Sandale 200 durchgeführt. Das Verzierglied 1 und das Fersenhalteglied 3 sind unmittelbar auf der Haut des Fußes angeordnet.

Für die Verziereinrichtung können mehrere unterschiedlich gestaltete Verzierglieder vorgesehen sein, um die Verziereinrichtung an verschiedene Schuhe oder verschiedene Kleidung anpassen zu können.

## Patentansprüche

1. Einrichtung zum Verzieren eines Schuhs oder eines menschlichen, mit einem Schuh bekleideten Fußes, die ein zur Anordnung über dem Spann des Fußes vorgesehenes Verzierglied (1) sowie ein Haltemittel für das Verzierglied (1) aufweist, wobei das Haltemittel ein zur Anordnung unter einer Sohle des Schuhs vorgesehenes Sohlenhalteglied (2) und ein zur Anordnung dorsal hinter der Ferse des Fußes vorgesehenes Fersenhalteglied (3) umfasst, das zumindest einen Riemen aufweist oder durch einen Riemen gebildet ist, wobei das Verzierglied (1), das Sohlenhalteglied (2) und das Fersenhalteglied (3) je zwei Endabschnitte (11,12,21,22,31,32) aufweisen, von denen jeweils einer zur Anordnung im Bereich der Ferse auf der Distalseite des Fußes und einer zur Anordnung im Bereich der Ferse auf der Proximalseite des Fußes vorgesehen ist, und ein einen Gegenhalter (40) aufweisendes Mittel zur Verbindung der distalseitig anzuordnenden Endabschnitte (11,21,31) sowie ein einen weiteren Gegenhalter (41) aufweisendes Mittel zur Verbindung der proximalseitig anzuordnenden Endabschnitte (12,22,32) vorgesehen sind,
**dadurch gekennzeichnet,**
**dass** jeder der Endabschnitte (11,12) des Verzierglieds (1) mit je einem der Gegenhalter (40,41) lösbar verbindbar ist, sodass das Verzierglied (1) in der Verziereinrichtung austauschbar ist.

2. Verziereinrichtung nach Anspruch 1,
**dadurch gekennzeichnet,**
**dass** das Verzierglied (1) veränderbar ist.

3. Verziereinrichtung nach Anspruch 1 oder 2,
**dadurch gekennzeichnet,**
**dass** das Verzierglied (1) von dem Haltemittel (2,3) vollständig lösbar ist.

4. Verziereinrichtung nach einem der Ansprüche 1 bis 3,
**dadurch gekennzeichnet,**
**dass** das Verzierglied (1) oder/und das Sohlenhalteglied (2) zumindest einen Riemen aufweist oder durch einen Riemen gebildet sind.

5. Verziereinrichtung nach einem der Ansprüche 1 bis 4,
**dadurch gekennzeichnet,**
**dass** zur Anpassung der Verziereinrichtung an unterschiedliche Schuh- bzw. Fußgrößen zumindest die Länge des Fersenhalteglieds (3), ggf. ferner die Länge des Sohlenhalteglieds (2) und/oder die Länge des Verzierglieds (1), verstellbar ist.

6. Verziereinrichtung nach Anspruch 5,
**dadurch gekennzeichnet,**
**dass** ein Mittel (37,38) zur Verstellung der Länge des Fersenhalteglieds (3), ggf. ferner ein Mittel zur Verstellung Länge des Sohlenhalteglieds (2) und/oder des Verzierglieds (1), vorgesehen ist und das Mittel vorzugsweise einen Klettverschluss, eine Schnalle, ein elastisches Band, magnetische Haltemittel, einen Knopf und ein zur Aufnahme des Knopfes vorgesehenes Knopfloch, einen Druckknopf und/oder miteinander verknotbare Riemen umfasst.

7. Verziereinrichtung nach einem der Ansprüche 1 bis 6,
**dadurch gekennzeichnet,**
**dass** der Gegenhalter (40,41) durch einen Ring gebildet ist.

8. Verziereinrichtung nach einem der Ansprüche 1 bis 7,
**dadurch gekennzeichnet,**
**dass** die Endabschnitte (11,21,31,12,22,32) mit im Abstand voneinander angeordneten, gegenseitig miteinander verbindbaren Verbindungselementen (13,14), die vorzugsweise durch einen Druckknopf, einen Klettverschluss, eine Schnalle und/oder magnetische Haltemittel gebildet sind, versehen sind und/oder an dem Gegenhalter verknotbar sind.

9. Verziereinrichtung nach einem der Ansprüche 1 bis 8,
**dadurch gekennzeichnet,**
**dass** das Verzierglied (1) einen Trägerabschnitt umfasst, der zur Aufnahme zumindest eines Verzierelements eingerichtet ist, wobei der Trägerabschnitt vorzugsweise mit zumindest einem Mittel zur Befestigung des Verzierelements versehen ist.

## Claims

1. Device for decorating a shoe or a human foot wearing a shoe, said device having a decorative member (1) that is provided for disposal across the instep of the foot, and a holding means for the decorative member (1), wherein the holding means comprises a sole holding member (2) that is provided for disposal under a sole of the shoe, and a heel holding member (3) that is provided for dorsal disposal behind the heel of the foot and has at least one strap or is formed by a strap, wherein the decorative member (1), the sole holding member (2), and the heel holding member (3) each have two end portions (11, 12, 21, 22, 31, 32) of which in each case one is provided for disposal in the region of the heel on the distal side of the foot, and one is provided for disposal in the region of the heel on the proximal side of the foot, and a means for connecting those end portions (11, 21, 31) that are to be disposed on the distal side, said means having a counter support (40), and a means for connecting those end portions (12, 22, 32) that are to be disposed on the proximal side, said means having a further counter support (41), **characterized in that** each of the end portions (11, 12) of the decorative member (1) is releasably connectable to in each case one of the counter supports (40, 41) such that the decorative member (1) in the decorative device is interchangeable.

2. Decorative device according to Claim 1, **characterized in that** the decorative member (1) is modifiable.

3. Decorative device according to either of Claims 1 or 2, **characterized in that** the decorative member (1) is completely releasable from the holding means (2, 3).

4. Decorative device according to one of Claims 1 to 3, **characterized in that** the decorative member (1) and/or the sole holding member (2) have/has at least one strap or are/is formed by a strap.

5. Decorative device according to one of Claims 1 to 4, **characterized in that** in order for the decorative device to be adapted to the most varied shoe or foot sizes, respectively, at least the length of the heel holding member (3), optionally furthermore the length of the sole holding member (2), and/or the length of the decorative member (1) are/is adjustable.

6. Decorative device according to Claim 5, **characterized in that** a means (37, 38) for adjusting the length of the heel holding member (3), optionally furthermore a means for adjusting the length of the sole holding member (2) and/or of the decorative member (1) is/are provided, and the means preferably comprises a hook-and-pile fastener, a buckle, an elastic band, magnetic holding means, a button and a button hole provided for receiving the button, a press stud, and/or straps that are interconnectable by knots.

7. Decorative device according to one of Claims 1 to 6, **characterized in that** the counter support (40, 41) is formed by a ring.

8. Decorative device according to one of Claims 1 to 7, **characterized in that** the end portions (11, 21, 31, 12, 22, 32) are provided with and/or are capable of being knotted to the counter support by connection elements (13, 14) which are disposed so as to be mutually spaced apart, are mutually interconnectable, and preferably are formed by a press stud, a hook-and-pile fastener, a buckle, and/or magnetic holding means.

9. Decorative device according to one of Claims 1 to 8, **characterized in that** the decorative member (1) comprises a support portion which is adapted for receiving at least one decorative element, wherein the support portion is preferably provided with at least one means for fastening the decorative element.

## Revendications

1. Dispositif pour décorer une chaussure ou un pied humain habillé d'une chaussure, qui comprend un organe de décoration (1) prévu pour être agencé au-dessus du cou-de-pied, ainsi qu'un moyen de maintien pour l'organe de décoration (2), dans lequel le moyen de maintien inclut un organe de maintien de semelle (2) prévu pour être agencé au-dessous d'une semelle de la chaussure et un organe de maintien de talon (3) prévu pour être agencé de façon dorsale derrière le talon du pied, qui comprend au moins une courroie ou qui est formé par une courroie, dans lequel l'organe de décoration (1), l'organe de maintien de semelle (2) et l'organe de maintien de talon (3) comprennent chacun deux portions terminales (11, 12, 21, 22, 31, 32), parmi lesquelles l'une est prévue pour être agencée respectivement dans la région du talon sur le côté distal du pied et l'une est prévue pour être agencée dans la région du talon sur le côté proximal du pied, et un moyen, comprenant un élément de maintien antagoniste (40) pour la liaison des portions terminales (11, 21, 31), destiné à être agencé du côté distal, ainsi qu'un moyen, comprenant un autre élément de maintien antagoniste (41) pour la liaison des portions terminales (12, 22, 32), destiné à être agencé du côté proximal,
**caractérisé en ce que**
chacune des portions terminales (11, 12) de l'organe de décoration (1) est susceptible d'être reliée de façon détachable avec un élément de maintien antagoniste respectif (40, 41), de sorte que l'organe de décoration (1) est interchangeable dans le dispositif de décoration.

2. Dispositif de décoration selon la revendication 1,
**caractérisé en ce que** l'organe de décoration (1) est modifiable.

3. Dispositif de décoration selon la revendication 1 ou 2,
**caractérisé en ce que** l'organe décoration (1) et entièrement détachable du moyen de maintien (2, 3).

4. Dispositif de décoration selon l'une des revendications 1 à 3,
**caractérisé en ce que** l'organe de décoration (1) et/ou l'organe de maintien de semelle (2) comprend au moins une courroie ou est formé par une courroie.

5. Dispositif de décoration selon l'une des revendications 1 à 4,
**caractérisé en ce que**, pour adapter le dispositif de décoration à des tailles différentes de chaussures ou de pieds, au moins la longueur de l'organe de maintien de talon (3), et le cas échéant en outre la longueur de l'organe de maintien de semelle (2) et/ou la longueur de l'organe de décoration (1) est réglable.

6. Dispositif de décoration selon la revendication 5,
**caractérisé en ce qu'**il est prévu un moyen (37, 38) pour le réglage de la longueur de l'organe de maintien de talon (3), le cas échéant en outre un moyen pour le réglage de la longueur de l'organe de maintien de semelle (2) et/ou de l'organe de décoration (1), et le moyen inclut de préférence une fermeture agrippante, une boucle, une bande élastique, et un moyen de maintien magnétique, un bouton et un trou prévu pour recevoir le bouton, un bouton-pression et/ou des courroies susceptibles d'être nouées l'une avec l'autre.

7. Dispositif de décoration selon l'une des revendications 1 à 6,
**caractérisé en ce que** l'élément de maintien antagoniste (40, 41) est formé par une bague.

8. Dispositif de décoration selon l'une des revendications 1 à 7,
**caractérisé en ce que** les portions terminales (11, 21, 31, 12, 22, 32) sont dotées d'éléments de liaison (13, 14), agencés à distance l'un de l'autre et susceptibles d'être reliés réciproquement l'un à l'autre, qui sont formés de préférence par un bouton-pression, une fermeture agrippante, une boucle et/ou un moyen de maintien magnétique, et/ou qui sont susceptibles d'être noués sur l'élément de maintien antagoniste.

9. Dispositif de décoration selon l'une des revendications 1 à 8,
**caractérisé en ce que** l'organe décoration (1) inclut une portion de support, qui est conçue pour la réception d'au moins un élément de décoration, dans lequel la portion de support est de préférence dotée d'au moins un moyen pour la fixation de l'élément de décoration.
